# EUROPÄISCHE PATENTSCHRIFT

(11) **EP 0 710 750 B1**
(45) Veröffentlichungstag und Bekanntmachung des Hinweises auf die Patenterteilung: **18.07.2001**
(21) Anmeldenummer: 95117216.2
(22) Anmeldetag: 02.11.1995
(51) Int. Cl.: E04D 11/00, E04F 15/024

(54) **Plattenverbundsystem für Böden, insbesondere im Freien und in Feuchträumen**
Panel connecting system for floors, especially for outdoor and humid spaces
Système de connexion de panneaux pour sols, en particulier à l'extérieur et en locaux humides

(30) Priorität: 03.11.1994 DE 4438911
(43) Veröffentlichungstag der Anmeldung: 08.05.1996
(73) Patentinhaber: KREUSEL, Ulrich, 554577 Gensingen (DE)
(72) Erfinder: KREUSEL, Ulrich, 554577 Gensingen (DE)
(74) Vertreter: Becker, Bernd, Dipl.-Ing.

(56) Entgegenhaltungen:
- EP-A- 0 314 052
- CH-A- 87 342
- DE-A- 4 233 175

## Beschreibung

Die Erfindung betrifft ein Plattenverbundsystem für Böden, insbesondere im Freien und in Feuchträumen, aufweisend Platten, die auf mit elastischen Auflagen und mit Kanälen zum Sammeln und Ableiten von Flüssigkeiten versehenen Seitenschienen und zwischen diesen gehalterten Querschienen aufliegen, wobei die Seitenschienen befestigbar auf Längsschienen ruhen und die Seitenschienen sowie die Querschienen als auf einer Unterlage bzw. einem Boden auflegbares Netzwerk ausgebildet sind, und zwischen den Platten und den Seitenschienen und Querschienen angeordnete Dichtungsprofilleisten, die aus einem elastischen Material bestehen und unter Ausübung von Druck zusammendrückbar sind, wobei die in den Seitenschienen befestigten Dichtungsprofilleisten durchgängig sind und die in den Querschienen befestigten Dichtungsprofilleisten der jeweiligen Plattenbreite entsprechen.

Unter Platten sollen im folgenden nicht nur Bodenplatten mit den verschiedenen Abmessungen sondern auch Fliesen und sonstige modulare Elemente verstanden werden.

Beim Verlegen von Platten auf Böden kommt es darauf an, daß die Platten eine ebene Fläche bilden und die Verlegearbeiten dabei möglichst zeitsparend vorgenommen werden. Befindet sich ein solcher Boden in einem Feuchtraum oder sogar im Freien, so kommt es leicht zur Bildung von Flüssigkeitsansammlungen auf dem Boden, die entfernt werden müssen. Andernfalls verschmutzt der Plattenboden, z.B. durch Schimmel- und Moosbildung, wodurch er unansehnlich wird und ungünstigenfalls Rutschgefahr entsteht.

Die DE-A1-42 33 175 offenbart ein Plattenverlegesystem, das als Trageinrichtungen Seiten- und Querschienen aufweist, auf denen die Platten aufliegen, wobei die Schienen mit Kanälen zum Sammeln und Ableiten von Flüssigkeiten, meistens Wasser, ausgebildet sind. Als Abdichtungselement zwischen benachbarten Platten ist eine Fugenleiste vorgesehen, die im wesentlichen T-förmig ausgebildet und mit ihrem unteren Ende in einer Stegleiste der zugehörigen Seiten- bzw. Querschiene gehaltert ist. Der obere Bereich der Fugenleiste ruht dabei an den abgeschrägten Kanten der Platten. Bei dieser bekannten Lösung werden die Platten auf die entsprechenden mit Auflagen versehenen Seiten- und Querschienen aufgelegt und die aus Metall bestehende Fugenleiste zwischen die Platten eingebracht. Durch die T-förmige Ausbildung der Fugenleiste läßt diese keine Variabilität hinsichtlich des Abstandes zwischen den benachbarten Platten zu. Insofern ergeben sich Mängel bei der Abdichtung zwischen benachbarten Platten, da sich ein Spalt zwischen den Platten und der Fugenleiste bildet, in den Flüssigkeit eindringt. Dies wiederum führt zu einer Ansammlung einer großen Menge von Flüssigkeit, die unterhalb der Platten im Netzwerk des Plattenverlegesystems abgeleitet werden muß.

Es ist daher Aufgabe der vorliegenden Erfindung, ein Plattenverbundsystem der eingangs genannten Art zu schaffen, das eine sichere Abdichtung der Platten unter Einhaltung relativ großer Toleranzen gewährleistet und dabei leicht zu montieren ist.

Erfindungsgemäß wird die Aufgabe dadurch gelöst, daß die Dichtungsprofilleiste im Querschnitt eine im wesentlichen Doppel-T-Form mit einem unteren Befestigungsansatz zur Aufnahme in einer Stegleiste der Seitenschiene bzw. der Querschiene aufweist und der obere Bereich der Dichtungsprofilleiste in Längsrichtung gespalten und unter Vorspannung stehend nach außen gerichtet und gegen die abgeschrägten oberen Kanten der Platten unter Druckausübung anpreßbar ist.

Durch diese Maßnahmen kann sich unterhalb der Platten weniger Flüssigkeit ansammeln, da die Fugen zwischen den Platten durch die Dichtungsprofilleisten relativ dicht abgedichtet sind. Aufgrund der Vorspannung im oberen Bereich der Dichtungsprofilleiste ist ein sicheres Anlegen und weitgehendes Abdichten benachbarter Platten an ihren oberen Seitenkanten durch die Dichtungsprofilleiste erreicht.

Die Dichtungsprofilleiste besteht bevorzugt aus Gummi, einem gummiartigen oder nachgiebigen Kunststoffmaterial. Hierdurch kann sich beim Ausüben eines Druckes auf die Platten gegeneinander die Dichtungsprofilleiste fest an die abgeschrägten Kanten bzw. Stirnseiten der Platten anlegen. Diese Maßnahme vermindert ebenfalls die Gefahr der Ansammlung von Flüssigkeit unterhalb der Platten.

Bevorzugt ist der untere Bereich der Doppel-T-Form der Dichtungsprofilleiste an der Unterseite der Platten anlegbar. Dies erzeugt einen weiteren Abdichtungseffekt.

In weiterer Ausbildung der Dichtungsprofilleiste weist diese im mittleren Bereich ihrer im Querschnitt Doppel-T-Form einen nach außen erweiterten stegartigen Abschnitt auf, der gegen die Stirnseite der Platten anlegbar ist. Dieser mittlere Bereich dient einerseits ebenfalls der Abdichtung und andererseits einer gewissen Anschlagbegrenzung bei der Ausübung von Druck auf die Platten gegeneinander.

Damit eine sichere Halterung der Dichtungsprofilleiste erreicht werden kann, ist zweckmäßigerweise der Befestigungsansatz der Dichtungsprofilleiste hakenartig ausgebildet und mit einer Rückhalteschulter versehen, die die dazu korrespondierenden Aufnahmekanten der Stegleiste der Seitenschiene und der Querschiene hintergreift.

Nach einer weiteren vorteilhaften Ausgestaltung der Erfindung sind die Seitenschienen gegenüber den zugehörigen Längsschienen neigungsverstellbar. Hierdurch können die Seitenschienen in ihrer Höhe gegenüber den darunter ruhenden Längsschienen verstellt werden, so daß beispielsweise von einer Raumkante zum Innenraum oder umgekehrt die unter den Platten angesammelte Flüssigkeit vollständig abgeleitet werden kann. Zweckmäßigerweise sind die Seitenschienen und die Querschienen mit Kanälen zum Sammeln und Ableiten von Flüssigkeiten versehen.

Zum Ableiten der sich in den Kanälen der Seitenschienen und Querschienen ansammelnden Flüssigkeit aus dem durch die Längsschienen gebildeten Netzwerk nach außerhalb in eine geeignete Flüssigkeitsaufnahmeeinrichtung sind nach einer weiteren Ausgestaltung im Bereich der Kreuzungsstellen zwischen Tragschiene bzw. Längsschienen und Seitenschienen Verschraubungen vorgesehen, durch die die Seitenschienen gegenüber den Längsschienen höhenvariabel bzw. neigunsgvariabel einstellbar sind. Dadurch kann eine geringfügige, aber ausreichende Neigung des Bodens innerhalb des Netzwerkes über einen bestimmten Bereich oder über dessen gesamte Länge erhalten werden. Zur Verschraubung sind vorzugsweise Madenschrauben vorgesehen, die eine variable Neigungseinstellung ermöglichen.

Die Erfindung wird im folgenden anhand eines Ausführungsbeispieles unter Bezugnahme auf die zugehörigen Zeichnungen beschrieben. In den Zeichnungen zeigt:
- Fig. 1: eine Perspektivansicht eines unter Verwendung des erfindungsgemäßen Plattenverbundsystems verlegten Plattenbodens,
- Fig. 2: eine Perspektivansicht des Plattenbodens entlang der Linie I-I gemäß Fig.1,
- Fig. 3: eine Perspektivansicht des Plattenbodens entlang der Linie II-II gemäß Fig.2,
- Fig. 4: eine Perspektivansicht des Plattenbodens in Pfeilrichtung III gemäß Fig.3, und
- Fig. 5: eine vergrößerte Darstellung des Querschnitts der Dichtungsprofilleiste zwischen benachbarten Platten.

Fig. 1 zeigt die perspektivische Ansicht des als Netzwerk ausgebildeten Plattenverbundsystems, wobei lediglich ein Bereich von vier Platten 2 dargestellt ist. Diese Platten 2, beispielsweise Keramikplatten oder Fliesen, ruhen mittels eines Verbundes auf einem Boden bzw. einer Unterlage 4. Dazu sind auf den Boden bzw. die Unterlage 4 in gleichmäßigen Abständen Tragschienen 6 angeordnet und zwar in Abhängigkeit von der Breite der zu verlegenden Platten 2. So können zum Beispiel bei kleinen Platten jeweils im Abstand von zwei Platten 2 solche Tragschienen 6 angeordnet werden oder bei Verwendung von großflächigen Platten jeweils zwischen zwei aufeinanderfolgenden Platten 2.

Jeweils im Abstand zweier benachbarter Platten 2 erstrecken sich quer zu den Tragschienen 6 Längsschienen 8, deren Ausbildung besonders deutlich in Fig. 3 zu erkennen ist.

Ebenfalls im Abstand zweier benachbarter Platten 2 und in Eingriff mit den Längsschienen 8 sind Seitenschienen 10 angeordnet, deren Ausbildung besonders deutlich in Fig. 3 zu erkennen ist.

Im Abstand zweier benachbarter Platten 2, jedoch quer zu den Längsschienen 8 bzw. Seitenschienen 10 erstrecken sich Querschienen 12, deren konstruktive Ausbildung in Fig. 4 zu ersehen ist. In den Kreuzungsbereichen zwischen der Tragschiene 6 und dem Boden bzw. der Unterlage 4 sind diese vorzugsweise mittels Schrauben 14 fest miteinander verbunden, um das Plattenverbundsystem zu stabilisieren und festzulegen.

Die Fig. 2 zeigt einen vergrößerten Ausschnitt der Fig. 1, wobei insbesondere die Lage einer Querschiene 12 deutlich wird. Des weiteren ist zu erkennen, daß die Seitenschiene 10 und die Querschiene 12 jeweils mit Auflagen 16 versehen sind, auf denen die Platten 2 ruhen. Diese Auflagen 16 bestehen vorzugsweise aus einem elastischen Profilmaterial. Diese bewirken auch eine Dämmung und Minderung des Trittschalls.

Am hinteren Ende der Tragschiene 6 und der zugehörigen Längsschiene 8 ist ein Blech 18 vorgesehen, das mit der Tragschiene 6 verschraubt ist. Dieses Blech 18 bildet einen Wandabschluß und liegt daher an einer nicht dargestellten Wand an und kann durch eine geeignete Wandbefestigung 22, beispielsweise durch Verschraubung mit dieser verbunden werden. In ähnlicher Weise enthält lediglich die der Wand am nächsten liegende Querschiene 12 ein Anschlagblech 20, an dem die Stirnseiten der abschließenden Platten 2 anliegen.

Aus Fig. 2 geht weiterhin hervor, daß die Seitenschiene 10 gegenüber der mit der Tragschiene 6 fest verschraubten Längsschiene 8 höhenvariabel einstellbar ausgebildet ist. Zu diesem Zweck ist im Kreuzungsbereich zwischen Tragschiene 6, Längsschiene 8 und Seitenschiene 10 im Flüssigkeit aufnehmenden Kanal 28 der Seitenschiene 10 eine Madenschraube 26 eingedreht. Wird diese Madenschraube 26 weiter eingedreht, stößt sie auf den Widerstand der Tragschiene 6 und bewirkt dadurch eine Neigung der Seitenschiene 10 gegenüber der Längsschiene 8.

Gemäß Fig. 3 sind deutlich die Kanäle 28 in den Seitenschienen 10 zu sehen, in denen die Verschraubung 24 in Verbindung mit der Madenschraube 26 dargestellt ist. Die Längsschiene 8 besitzt Ausformungen 30, die in entsprechenden gegenüberliegenden Ausformungen in der Seitenschiene 10 geführt sind. Diese Ausformungen 30 weisen eine derart große Höhe auf, daß eine Verstellbarkeit der Seitenschiene 10 gegenüber der Längsschiene 8 problemlos möglich ist. Des weiteren sind in Fig. 3 die Dichtungsprofilleisten 32 in den Seitenschienen 10 bzw. Querschienen 12 zu erkennen.

Fig. 4 zeigt die Perspektivansicht des Plattenverbundsystems im Bereich einer Querschiene 12. Die Querschiene 12 besitzt in ihrem mittleren Abschnitt ebenso wie die Seitenschiene 10 eine Stegleiste 34, in der das Dichtungsprofil 32 aufgenommen ist. Beiderseits der Stegleiste 34 sind ebenso wie in der Seitenschiene 10 die Kanäle 28 zum Sammeln und Ableiten von Flüssigkeit ausgebildet. An den äußeren Seitenenden der Querschiene 12 ist ebenso wie bei der Seitenschiene 10 jeweils eine Aufnahme 35 für die elastischen Auflagen 16 vorgesehen, auf denen die Platten 2 aufliegen.

In Fig. 5 ist in stark vergrößerter Ansicht der Querschnitt einer Dichtungsprofilleiste 32 dargestellt, der im wesentlichen eine Doppel-T-Form einnimmt. Der obere Bereich des Doppel-T-Form-Querschnitts ist in Längsrichtung der Dichtungsprofilleiste 32 gespalten und weist somit einen Spalt 36 auf, der im unbelasteten Zustand der Dichtungsprofilleiste 32 geöffnet ist. Die oberen Dichtlippen 38 der Dichtungsprofilleiste 32 befinden sich in diesem Zustand auf Grund des elastischen Materials, aus dem die Dichtungsprofilleiste 32 besteht, unter einer gewissen Vorspannung, wodurch diese Dichtlippen 38 gemäß dem dargestellten Pfeil in Fig. 5 auseinander geklappt sind. Wird ein Druck auf die Platten 2 gegeneinander ausgeübt, gelangen die Dichtlippen 38 der Dichtungsprofilleiste 32 aufeinander zu und bewegen sich gleichzeitig in Richtung der abgeschrägten Kanten 40 der Platten 2 und verringern den Spalt 36 in der Dichtungsprofilleiste 32 gegen Null. Durch die Vorspannung der elastischen Dichtlippen 38 erfolgt deren abdichtende Anlage an den abgeschrägten Kanten 40 der Platten 2.

Im mittleren Bereich der Dichtungsprofilleiste 32 befindet sich ein stegartiger Abschnitt 42, der sich nach außen erstreckt und sich gegen die Stirnseiten der Platten 2 abstützt. Der untere Bereich 44 der Doppel-T-Form liegt mit seinen Dichtlippen an der Unterseite der jeweils zugehörigen Platte 2 an. Somit bilden die oberen Dichtlippen 38, die stegartigen Abschnitte 42 und die unteren Dichtlippen 46 eine nahezu sichere Abdichtung der Platten 2 gegeneinander. Unterhalb des unteren Bereiches 44 des Querschnitts der Doppel-T-Form der Dichtungsprofilleiste 32 ist ein Befestigungsansatz 48 vorgesehen, der im wesentlichen pfeilförmig ausgebildet ist und eine Rückhalteschulter 50 aufweist, die mit entsprechenden Aufnahmekanten 52 der Stegleiste 24 der Seitenschiene 10 oder der Querschiene 12 in Eingriff bringbar ist und gehaltert wird.

## Patentansprüche

1. Plattenverbundsystem für Böden, insbesondere im Freien und in Feuchträumen, aufweisend Platten (2), die auf elastischen Auflagen (16) und mit Kanälen (28) zum Sammeln und Ableiten von Flüssigkeiten versehenen Seitenschienen (10) und zwischen diesen gehalterten Querschienen (12) aufliegen, wobei die Seitenschienen (10) befestigbar auf Längsschienen (8) ruhen und die Seitenschienen (10) sowie die Querschienen (12) als auf einer Unterlage (4) bzw. einem Boden auflegbares Netzwerk ausgebildet sind, und zwischen den Platten (2) und den Seitenschienen (10) und Querschienen (12) angeordnete Dichtungsprofilleisten (32), die aus einem elastischen Material bestehen und unter Ausübung von Druck zusammendrückbar sind, wobei die in den Seitenschienen (10) befestigten Dichtungsprofilleisten (32) durchgängig sind und die in den Querschienen (12) befestigten Dichtungsprofilleisten (32) der jeweiligen Plattenbreite entsprechen dadurch gekennzeichnet, daß die Dichtungsprofilleiste (32) im Querschnitt eine im wesentlichen Doppel-T-Form mit einem unteren Befestigungsansatz (48) zur Aufnahme in einer Stegleiste (34) der Seitenschiene (10) bzw. der Querschiene (12) aufweist und der obere Bereich der Dichtungsprofilleiste (32) in Längsrichtung gespalten und unter Vorspannung stehend nach außen gerichtet und gegen die abgeschrägten oberen Kanten (40) der Platten (2) unter Druckausübung anpreßbar ist.

2. Plattenverbundsystem nach Anspruch 1, dadurch gekennzeichnet, daß die Dichtungsprofilleiste (32) aus Gummi, einem gummiartigen oder nachgiebigen Kunststoffmaterial besteht.

3. Plattenverbundsystem nach Anspruch 1, dadurch gekennzeichnet, daß der untere Bereich (44) der Doppel-T-Form der Dichtungsprofilleiste (32) an der Unterseite der Platten (2) anlegbar ist.

4. Plattenverbundsystem nach Ansprüche 1 bis 3, dadurch gekennzeichnet, daß die Dichtungsprofilleiste (32) im mittleren Bereich ihrer Doppel-T-Form einen nach außen erweiterten Abschnitt (42) aufweist, der gegen die Stirnseiten der Platten (2) anlegbar ist.

5. Plattenverbundsystem nach Anspruch 1, dadurch gekennzeichnet, daß der Befestigungsansatz (48) der Dichtungsprofilleiste (32) hakenartig ausgebildet und mit einer Rückhalteschulter (50) versehen ist, die dazu korrespondierende Aufnahmekanten (52) der Stegleiste (34) der Seitenschiene (10) und der Querschiene (12) hintergreift.

6. Plattenverbundsystem nach Anspruch 1, dadurch gekennzeichnet, daß die Seitenschienen (10) gegenüber den zugehörigen Längsschienen (8) neigungsverstellbar sind.

7. Plattenverbundsystem nach Anspruch 1, dadurch gekennzeichnet, daß die Seitenschienen (10) und die Querschienen (12) mit Kanälen (28)zum Sammeln und Ableiten von Flüssigkeiten versehen sind.

8. Plattenverbundsystem nach Anspruch 1, dadurch gekennzeichnet, daß im Bereich der Kreuzungsstellen zwischen Tragschiene (6) bzw. Längsschienen (8) und Seitenschienen (10) Verschraubungen (24) vorgesehen sind, durch die die Seitenschienen (10) gegenüber den Längsschienen (8) höhenvariabel einstellbar sind.

9. Plattenverbundsystem nach Anspruch 8, dadurch gekennzeichnet, daß zur Verschraubung (24) Madenschrauben (26) vorgesehen sind.

## Claims

1. Interconnected panel system for floors, more especially in the open air and in damp areas, comprising panels (2) which lie on resilient supports (16) and on lateral rails (10), which are provided with channels (28) for collecting and conveying-away liquids, and on transverse rails (12) supported between said lateral rails, the lateral rails (10) resting securably on longitudinal rails (8), and the lateral rails (10) as well as the transverse rails (12) being configured as a network which can be laid on a base (4) or respectively on a floor, and comprising sealing profile bars (32) disposed between the panels (2) and the lateral rails (10) and transverse rails (12), which bars are formed from a resilient material and are compressible through the exertion of pressure, the sealing profile bars (32) mounted in the lateral rails (10) being continuous, and the sealing profile bars (32) mounted in the transverse rails (12) corresponding to the respective panel width, characterised in that the sealing profile bar (32) has a substantially double-T-shaped cross-section with a lower mounting extension (48) for accommodation in a web ledge (34) of the lateral rail (10) or respectively of the transverse rail (12), and the upper region of the sealing profile bar (32) is split in the longitudinal direction and orientated outwardly when under initial tension and, by the exertion of pressure, can be pressed against the chamfered upper edges (40) of the panels (2).

2. Interconnected panel system according to claim 1, characterised in that the sealing profile bar (32) is formed from rubber, a rubber-like plastics material or a resilient plastics material.

3. Interconnected panel system according to claim 1, characterised in that the lower region (44) of the double-T-shape of the sealing profile bar (32) can be laid on the underside of the panels (2).

4. Interconnected panel system according to claims 1 to 3, characterised in that the sealing profile bar (32) has an outwardly widened portion (42), which can be laid against the end faces of the panels (2), in the central region of its double-T-shape.

5. Interconnected panel system according to claim 1, characterised in that the mounting extension (48) of the sealing profile bar (32) has a hook-like configuration and is provided with a retaining shoulder (50) which engages behind receiving edges (52) of the web ledge (34) of the lateral rail (10) and of the transverse rail (12), which edges correspond to said shoulder.

6. Interconnected panel system according to claim 1, characterised in that the lateral rails (10) can be adjusted, in respect of inclination, relative to the associated longitudinal rails (8).

7. Interconnected panel system according to claim 1, characterised in that the lateral rails (10) and the transverse rails (12) are provided with channels (28) for collecting and conveying-away liquids.

8. Interconnected panel system according to claim 1, characterised in that screw connections (24) are provided in the region of the intersections between supporting rail (6) or respectively longitudinal rails (8) and lateral rails (10), by means of which screw connections the lateral rails (10 are adjustable relative to the longitudinal rails (8) in a vertically variable manner.

9. Interconnected panel system according to claim 8, characterised in that grub screws (26) are provided for the screw connection (24).

## Revendications

1. Système à connexion de plaques pour sols, notamment à l'extérieur et dans des locaux humides, comportant des plaques (2) qui sont posées sur des appuis élastiques (16) et des rails latéraux (10) pourvus de canaux (28) destinés à recueillir et à évacuer des liquides, ainsi que sur des rails transversaux (12) maintenus entre ces rails latéraux, les rails latéraux (10) reposant sur des rails longitudinaux (8) de manière à pouvoir y être fixés et les rails latéraux (10) ainsi que les rails transversaux (12) étant conformés en treillis qui peut être placé sur un support (4) ou un sol, et des baguettes profilées d'étanchéité (32), disposées entre les plaques (2) et les rails latéraux (10) et transversaux (12), qui sont constituées d'une matière élastique et qui peuvent être comprimées sous l'action d'une pression, les baguettes profilées d'étanchéité (32), fixées dans les rails latéraux (10), étant traversantes et les baguettes profilées d'étanchéité (32), fixées dans les rails transversaux (12), correspondant à la largeur de la plaque considérée, caractérisé en ce que la baguette profilée d'étanchéité (32) présente, en coupe transversale, une forme sensiblement en double T avec un appendice de fixation (48) inférieur destiné à être reçu dans une âme (34) du rail latéral (10) ou du rail transversal (12), et la zone supérieure de la baguette profilée d'étanchéité (32), fendue dans la direction longitudinale et dirigée vers l'extérieur sous précontrainte, peut être pressée, par exercice d'une pression, contre les bords supérieurs chanfreinés (40) des plaques (2).

2. Système à connexion de plaques selon la revendication 1, caractérisé en ce que la baguette d'étanchéité (32) est en caoutchouc ou en matière plastique souple ou du type caoutchouc.

3. Système à connexion de plaques selon la revendication 1, caractérisé en ce que la zone inférieure (44) de la forme en double T de la baguette profilée d'étanchéité (32) peut être placée contre la face inférieure des plaques (2).

4. Système à connexion de plaques selon les revendications 1 à 3, caractérisé en ce que la baguette profilée d'étanchéité (32) présente, dans la zone centrale de sa forme en double T, une portion (42) élargie vers l'extérieur qui peut être appliquée conte les faces frontales des plaques (2).

5. Système à connexion de plaques selon la revendication 1, caractérisé en ce que l'appendice de fixation (48) de la baguette profilée d'étanchéité (32) est du type en crochet et est pourvue d'un épaulement de retenue (50), qui à cet effet passe derrière des bords de réception (52) correspondants de l'âme (34) du rail latéral (10) et du rail transversal (12).

6. Système à connexion de plaques selon la revendication 1, caractérisé en ce que les rails latéraux (10) peuvent être inclinés de manière réglable par rapport aux rails longitudinaux (8) correspondants.

7. Système à connexion de plaques selon la revendication 1, caractérisé en ce que les rails latéraux (10) et les rails transversaux (12) sont pourvus de canaux (28) destinés à recueillir et à évacuer des liquides.

8. Système à connexion de plaques selon la revendication 1, caractérisé en ce que dans la zone des points de croisement entre le rail porteur (6) ou respectivement des rails longitudinaux (8) et des rails latéraux (10) sont prévus des vissages (24) par lesquels les rails latéraux (10) peuvent être réglés de manière variable en hauteur par rapport aux rails longitudinaux (8).

9. Système à connexion de plaques selon la revendication 8, caractérisé en ce que des vis sans tête (26) sont prévues pour le vissage (24).
